# EUROPÄISCHE PATENTSCHRIFT

(11) **EP 2 236 788 B1**
(45) Veröffentlichungstag und Bekanntmachung des Hinweises auf die Patenterteilung: **11.09.2013**
(21) Anmeldenummer: 10156078.7
(22) Anmeldetag: 10.03.2010
(51) Int. Cl.: F01P 5/06, F01P 11/10

(54) **Kühlvorrichtung für ein Kraftfahrzeug**
Cooling device for a motor vehicle
Dispositif de refroidissement pour un véhicule automobile

(30) Priorität: 10.03.2009 DE 102009012025
(43) Veröffentlichungstag der Anmeldung: 06.10.2010
(73) Patentinhaber: Behr GmbH & Co. KG, 70469 Stuttgart (DE)
(72) Erfinder: Blaß, Uwe, 71696 Möglingen (DE); Haar, David, 70469 Stuttgart (DE); Vollert, Ulrich, 70567 Stuttgart (DE)
(74) Vertreter: Grauel, Andreas

(56) Entgegenhaltungen:
- EP-A1- 1 890 019
- EP-A1- 2 020 489
- WO-A1-98/37319
- DE-C2- 3 304 297
- US-A- 5 143 516
- US-A1- 2005 029 027
- US-A1- 2007 209 613

## Beschreibung

Die Erfindung betrifft eine Kühlvorrichtung für ein Kraftfahrzeug mit einer Brennkraftmaschine.

Kühlvorrichtungen für Kraftfahrzeuge dienen primär der Kehlung der Brennkraftmaschine, optional jedoch auch der Kühlung eines Käitemittetkreistaufes für eine Klimaanlage. Die Kühlvorrichtung umfasst daher im Allgemeinen mehrere Wärmeübertrager, z. B. einen Kühlmittelkühler, einen Ladeluftkühler, einen Ölkühler sowie einen Kondensator zur Kühlung des Kältemlttels der Klimaanlage. Der Kühlvorrichtung ist ferner ein Lüfter, vorzugsweise ein Axiallüfter mit einer Lüfterhaube zugeordnet. Bei größeren Fahrzeugen wird der Lüfter direkt von der Brennkraftmaschine über die Kurbelwelle oder einen Riementrieb angetrieben und ist somit motorfest angeordnet. Die Wärmeübertrager, insbesondere der Kühlmittelkühler dagegen sind fahrzeugfest angeordnet, ebenso die mit dem oder den Wärmeübertragern verbundene Lüfterhaube. Die dadurch entstehenden Relativbewegungen zwischen Kühler bzw. Lüfterhaube einerseits und Lüfter andererseits werden durch ein Bewegungsausgleichselement, auch kurz Ausgleichselement genannt, kompensiert, wobei das Ausgleichselement gleichzeitig eine Dichtfunktion ausübt.

Eine derartige Kühlvorrichtung wurde durch die DE 33 04 297 C2 der Anmelderin bekannt. Der als Axiallüfter ausgebildete Lüfter weist einen Mantel- oder Leitring auf, welcher fest mit den Blattspitzen verbunden ist und mit dem Lüfter umläuft. Der Mantelring ragt mit seinem stromaufwärtigen, überstehenden Ende in eine Einlaufdüse, welche ebenso wie der Lüfter motorfest angeordnet ist. Zwischen einer mit einem fahrzeugfest angeordneten Kühler verbundenen Lüfterhaube und der Einlaufdüse ist ein Bewegungsausgleichselement in Form einer elastischen Lippe angeordnet, wodurch Relativbewegungen kompensiert werden.

Durch die DE 10 2007 031 462 A1 der Anmelderin wurde eine weitere Kühlvorrichtung für ein Kraftfahrzeug bekannt, wobei zwischen einem Kühlmittelkühler und einer Lüfterhaube ein Bewegungsausgleichselement angeordnet Ist, wodurch die Lüfterhaube eine strömungsgünstige Kontur, d. h. ohne Unterbrechungen und scharfe Umlenkungen erhält.

Durch die DE 10 2006 047 236 A1 der Anmelderin wurde ein Axiallüfter mit einem zurückgesetzten Mantelring und vorgeschaltetem Leitring bekannt, welcher neben aerodynamischen Vorteilen den Vorteil einer geringen axialen Bautiefe aufweist, was bei heutigen Fahrzeugen infolge des eingeschränkten Einbauraumes von besonderer Bedeutung ist.

Durch die EP 0 746 689 B1 wurde ein von einem Elektramotor angetriebener Axiallüfter, ein so genannter Elektrolüfter, bekannt, wobei der Axiallüfter einen an den Blattspitzen befestigten Mantelring aufweist und in einer Lüfterzarge bzw. einem Zargenring umlauft. Der umlaufende Lüfterrnantel bildet mit dem feststehenden Zargenring einen Ringspalt, durch welchen rezirkuliertende Luft - entgegen der Hauptströmung im Lüfter - strömt. Am Zargenring sind im Bereich des Ringspaltes in axialer Richtung verlaufende, etwa radial nach innen abragende Leitflächen angeordnet, welche einem Drall der Rezirkulationsströmung entgegen wirken sollen.

Die WO 98137319 Al offenbart einen Lüfter mit Lüfterring. Die EP 2 020 489 A1 offenbart einen Lüfter mit Lüfterhaube mit Spalt zwischen Lüfter und Wandung. Die US 2007/209613 A1 offenbart ebenso einen Lüfter mit Lüfterhaube mit Öffnung zum Leiten der Luftströmung.

Ausgehend von diesem Stand der Technik, ist es Aufgabe der Erfindung, eine Kühlvorrichtung der eingangs genannten Art dahingehend zu verbessern, dass ein strömungsgünstiger Anschluss des Leitringes an die Lüfterhaube geschaffen und eine möglichst gedrungene axiale Bauweise sowie eine hohe Luftförderleistung erreicht werden.

Die Aufgabe der Erfindung wird durch die Merkmale des Patentanspruches 1 gelöst. Vorteilhafte Ausgestaltungen ergeben sich aus den Unteransprüchen.

Erfindungsgemäß ist zwischen dem Leitring und der Lüfterhaube mindestens ein Bewegungsausgleichselement vorgesehen, welches die relativ zueinander beweglichen Teile, nämlich einerseits den motorfesten Leitring und andererseits die fahrzeugfeste Lüfterhaube gegeneinander abdichtet, sodass die gesamte, den Wärmeübertrager durchsetzende Luft dem Lüfter zugeführt wird. Damit werden Leckverluste aufgrund der Relativbewegungen vermieden. Durch die Anordnung des Ausgleichselementes am stromabwärtigen Ende der Lüfterhaube kann diese strömungsgünstig, d. h. ohne Unterbrechungen ausgeführt werden - dadurch werden der Druckabfall der Luftströmung in der Lüfterhaube reduziert und die Lüfterleistung erhöht. Darüber hinaus werden die mit dem bekannten Lüfter (Mantelring und vorgeschalteter Leitring) verbundenen Vorteile, insbesondere dessen verkürzte axiale Bauweise beibehalten.

Der Leitring ist im Querschnitt etwa C-förmig ausgebildet, wobei der radial innen liegende C-Schenkel den Leitring und den mehr radial außen liegende Schenkel einen Befestigungsabschnitt bilden. An den Befestigungsabschnitt kann das Ausgleichselement auf verschiedene Art befestigt werden, z. B, durch Klemmen, durch eine Schnappverbindung oder durch ein Spannband.

Der Leitring weist im Bereich eines 180°-Umlenkspaltes axial verlaufende, radial abragende Leitflächen auf, welche eine axiale Ausrichtung der drallbehafteten Rezirkulationsströmung bewirken. Damit wird der Vorteil erreicht, dass die in die Hauptströmung des Lüfters eintretende Rezirkulationsströmung weitestgehend drallfrei ist. Damit werden Strömungsverluste und Geräusche reduziert.

Gemäß vorteilhaften Ausgestaltungen kann das Ausgleichselement entweder am Leitring oder an der Lüfterhaube befestigt sein - es liegt dann entweder an der Lüfterhaube oder dem Leitring dichtend an. In einem Falle ist also eine Befestigungsfunktion am Leitring und eine Dichtfunktion an der Lüfterhaube vorzusehen, während im anderen Falle eine Befestigungsfunktion an der Lüfterhaube und eine Dichtfunktion am Leitring darzustellen sind. Beide Varianten können ihre Vorteile haben.

Nach einer vorteilhaften Ausgestaltung weist die Lüfterhaube auf ihrer Rückwand eine ringförmige Dichtfläche auf, an welcher das Ausgleichselement anliegt und eine Dichtfunktion ausübt. Die Dichtfläche ist vorzugsweise als Planfläche ausgebildet, wodurch sich ebenfalls eine kurze axiale Bauweise ergibt.

In weiterer vorteilhafter Ausgestaltung weist das Ausgleichselement eine ringförmige Dichtlippe auf, welche an der ringförmigen Dichtfläche mit einer elastischen Eigenspannung anliegt. Letztere ergibt sich daraus, dass die Dichtlippe beim Einbau elastisch verformt wird.

In weiterer vorteilhafter Ausgestaltung ist vorgesehen, dass der Lesung einschließlich seines Befestigungsabschnittes im Wesentlichen bündig zur Lufteintrittsebene des Lüfters angeordnet ist. Damit wird der Vorteil einer kurzen axialen Bauweise erreicht, wobei das Ausgleichselement unmittelbar und ohne wesentliche Vergrößerung der axialen Bautiefe an den Leitring anschließt. Es wird damit ein strömungsgünstiger, verlustarmer Übergang von der Lüfterhaube in den Leitring bzw. in den Lüfter geschaffen.

Nach einer besonders vorteilhaften Ausgestaltung ist der Leitring als Einlaufdüse ausgebildet, in welche der vordere, in Strömungsrichtung zurückgesetzte Bereich des Mantelringes hineinragt. Damit wird eine weitere Stabilisierung der Luftströmung im Blattspitzenbereich erreicht.

Nach einer weiteren vorteilhaften Ausgestaltung kann der Leitring über Streben, welche vorzugsweise am Befestigungsabschnitt des Leitringes angreifen, gegenüber dem Motorblock der Brennkraftmaschine abgestützt werden. Durch die motorfeste Anordnung des Leitringes und des Lüfters können ein minimaler Spalt und damit eine erhöhte Lüfterleistung realisiert werden.

In weiterer vorteilhafter Ausgestaltung ist dem Axiallüfter ein Nachleitapparat nachgeschaltet, der vorzugsweise in die Streben zur Halterung des Leitringes integriert ist. Ein derartiger Nachleitapparat ist in der DE 10 2006 037 628 A1 der Anmelderin ausführlich beschrieben. Mit dem Nachleitapparat können der Wirkungsgrad des Lüfters verbessert und die seitliche Abströmung der Lüfterströmung verlustärmer gestaltet werden.

Vorteilhaft ist, dass der Leitring über Streben am Block der Brennkraftmaschine abgestützt ist.

Vorteilhaft ist, dass dem Axiallüfter ein Nachleitapparat nachgeschaltet ist.

Ausführungsbeispiele der Erfindung sind in der Zeichnung dargestellt und werden im Folgenden näher beschreiben, wobei sich aus der Zeichnung und/oder der Beschreibung weitere Merkmale und/oder Vorteile ergeben können. Es zeigen
- Fig. 1: eine Kühlvorrichtung im Halbschnitt, umfassend einen Kühlmittelkühler, eine Lüfterhaube und einen Lüfter,
- Fig. 2: den Lüfter gemäß Fig. 1 mit abgewandeltem Ausgleichselement,
- Fig. 3: eine weitere Ausführungsform des Ausgleichselementes,
- Fig. 4: eine weitere Ausführungsform des Ausgleichselementes,
- Fig. 5: eine Abwandlung des Ausgleichselementes,
- Fig. 6: eine erste Befestigungsform des Leitringes,
- Fig. 7: eine zweite Befestigungsform des Leitringes,
- Fig. 8: einen Lüfter mit nachgeschaltetem Nachleitapparat,
- Fig. 8a: einen Teilschnitt in der Ebene VIIIa-VIIIa.
- Fig. 8b: einen Teilschnitt in der Ebene VIIIb-VIIIb,
- Fig. 9: einen abgewandelten Leitring ohne Lüfter,
- Fig. 10: einen Lüfter ohne Leitring,
- Fig. 11: eine vergrößerte Darstellung von Leitring und Lüfter gemäß Fig. 9 und Fig. 10,
- Fig. 12: eine Teilansicht in axialer Richtung auf den Leitring gemäß Fig. 9 und
- Fig. 13: eine weitere Ausführungsform eines Lüfters mit vorgezogenem Mantelring.

**Fig. 1** zeigt in einem Halbschnitt eine Kühlvorrichtung 1, welche einen Kühlmittelkühler 2, eine Lüfterhaube 3 sowie einen Lüfter 4 umfasst, welcher über eine Flüssigkeitsreibungskupplung 5 von einer nicht dargestellten Brennkraftmaschine eines Kraftfahrzeuges, vorzugsweise über die Kurbelwelle angetrieben wird. Der Lüfter 4 ist daher motorfest gelagert, d. h. er führt die gleichen Bewegungen wie der Motor aus. Der Kühlmittelkühler 2 ist dagegen auf einem nicht dargestellten Fahrzeugrahmen abgestützt (fahrzeugfest gelagert) - dies trifft auch für die Lüfterhaube 3 zu, welche mit dem Kühlmittelkühler 2 fest verbunden ist. Zwischen der Lüfterhaube 3 und dem Leitring 7 treten somit Relativbewegungen auf. Der Kühlmittelkühler 2 kann durch weitere, nicht dargestellte Wärmeübertrager, z. B. Ladeluftkühler, Ölkühler oder einen Kondensator für eine Fahrzeugklimaanlage zu einem Kühlmodul ergänzt werden. Die Luftströmungsrichtung ist durch einen Pfeil L angedeutet, d. h. der Lüfter 4 ist saugend angeordnet. Die grundsätzliche Ausbildung des Lüfters 4 entspricht der Bauweise, wie sie in der eingangs genannten DE 10 2006 047 236 A1 der Anmelderin beschrieben und dargestellt ist. Danach ist der Lüfter 4 als Axiallüfter ausgebildet und weist einen umlaufenden Mantelring 6 auf, dem ein Leitring 7 zugeordnet ist. Bezüglich weiterer Einzelheiten des Lüfters 4 mit Mantelring 6 und Leitring 7 wird auf die vorgenannte Druckschrift der Anmelderin verwiesen, deren Inhalt vollumfänglich in den Offenbarungsgehalt der vorliegenden Anmeldung einbezogen wird.

Zwischen dem Leitring 7 und der Lüfterhaube 3 ist erfindungsgemäß ein Bewegungsausgleichselement 8, im Folgenden kurz Ausgleichselement genannt, angeordnet, welches die Relativbewegungen zwischen Lüfterhaube 3 und Leitring 7 ausgleicht und gleichzeitig eine Abdichtung bewirkt. Der Leitring 7, welcher auf hier nicht dargestellte Weise mit der Brennkraftmaschine verbunden ist (motorfeste Anordnung), ist im Querschnitt etwa C-förmig ausgebildet und weist einen radial außerhalb des Mantelringes 6 angeordneten Befestigungsabschnitt 7a auf, in welchen ein Ende des Ausgleichselementes 8 eingeklemmt und damit gehalten ist. Das andere Ende des Ausgleichselementes 8 ist als Dichtlippe 8a ausgebildet, welche an der Lüfterhaube 3 anliegt. Letztere weist eine Luftdurchtrittsöffnung 3a auf, welche von einer kreisringförmigen Dichtfläche 3b umfasst ist, an welcher die Dichtlippe 8a anliegt und somit - bei Auftreten von Relativbewegungen - in radialer Richtung gleiten kann. Ebenso sind Relativbewegungen in Axialrichtung möglich, ohne dass die elastisch anliegende Dichtlippe 8a von der Dichtfläche 3b abhebt. Durch diese Anordnung des Ausgleichselementes 8 ergibt sich ein strömungsgünstiger Übergang von der Innenseite der Lüfterhaube 3 in den Leitring 7 und damit in den Lüfter 4. Darüber hinaus wird eine axial gedrungene Bauweise erreicht.

**Fig. 2** zeigt eine Abwandlung des Ausgleichselementes und des Leitringes, wobei gleiche Teile mit gleichen Bezugszahlen wie in Fig. 1 bezeichnet sind. Die Lüfterhaube 3 ist hier nur teilweise, d. h. im Wesentlichen mit ihrer Dichtfläche 3b dargestellt. Ein Leitring 9 ist ebenfalls im Querschnitt C-förmig ausgebildet, weist jedoch einen sich im Wesentlichen radial erstreckenden Befestigungsabschnitt 9a auf, in welchem ein Ausgleichselement 10 eingeklemmt ist. Letzteres weist eine elastisch verformbare Dichtlippe 10a auf, welche an der Dichtfläche 3b der Lüfterhaube 3 dichtend anliegt, und zwar auch bei Auftreten von Relativbewegungen.

**Fig**. **3** zeigt eine weitere Ausführungsform für einen Leitring 11 mit Ausgleichselement 12. Der Leitring 11 ist wiederum im Querschnitt C-förmig ausgebildet und weist einen äußeren zylindrischen Befestigungsabschnitt 11a auf, welcher vom Ausgleichselement 12 nach Art einer Schnappverbindung umfasst wird. Das aus einem elastischen Werkstoff, z. B. Gummi hergestelltem Ausgleichselement 12 kann somit auf den Befestigungsabschnitt 11a aufgeclipst werden und liegt dann mit der Dichtlippe 12a an der Dichtfläche 3b an.

**Fig**. **4** zeigt eine weitere Ausführungsform für einen Leitring 13 und ein Ausgleichselement 14. Der Leitring 13 weist einen zylindrischen Befestigungsabschnitt 13a auf, auf welchen das Ausgleichselement 14 aufgeschoben und durch ein Spannband 15 am Leitring 13 befestigt ist. Das Ausgleichselement 14 weist eine Dichtlippe 14a auf, welche an der planförmigen Dichtfläche 3b anliegt.

Die oben beschriebenen Ausführungsformen der Leitringe 7, 9, 11, 13 sind jeweils durch einen C-förmig ausgebildeten Querschnitt gekennzeichnet, in welchen der stromaufwärts gelegene Teil des Mantelringes 6 hineinragt, sodass sich der aus dem eingangs genannten Stand der Technik bekannte Effekt einer Einlaufdüse ergibt. Ein Nebenluftstrom wird von außen angesaugt, um 180° umgelenkt und dem Blattspitzenbereich zugeführt. Damit ergibt sich eine weitere Stabilisierung der Lüfterströmung. Durch eine entsprechende Gestaltung und aerodynamische Verfeinerung kann der Effekt der Einlaufdüse verstärkt werden.

**Fig**. **5** zeigt eine Abwandlung der Erfindung für einen Lüfter 16 mit einem Mantelring 17, dem ein Leitring 18 zugeordnet ist. An den im Wesentlichen zylindrisch ausgebildeten Leitring 18 schließt sich über einen Radius r ein kreisringförmiger Dichtflansch 19 an. Am inneren Bereich der Lüfterhaube 3 ist ein elastisch ausgebildetes kreisringförmiges Ausgleichselement 20 befestigt, welches an der Außenseite des Dichtflansches 19 anliegt. Das Ausgleichselement 20 lässt Relativbewegungen in radialer und axialer Richtung zu und zeichnet sich durch eine in axialer Richtung besonders gedrungene Bauweise aus.

**Fig. 6** zeigt eine weitere Ausführungsform der Erfindung mit einem Lüfter 21, einem Mantelring 22 und einem Leitring 23, welcher sich in axialer Richtung mit dem Mantelring 22 überlappt. In axialer Verlängerung entgegen der Luftströmungsrichtung schließt sich ein Befestigungsabschnitt 23a an den Leitring 23 an, an welchem einerseits ein Ausgleichselement 24 und andererseits eine Strebe 25 befestigt sind. Mittels der Strebe 25 - sowie weiterer nicht dargestellter, über den Umfang verteilter Streben - kann der Leitring 23 gegenüber dem nicht dargestellten Motorblock befestigt Werden, sodass Lüfter 21 und Leitring 23 beide motorfest angeordnet sind. Damit kann ein minimaler Spalt zwischen Leitring 23 und Mantelring 22 realisiert werden. Dies gilt ebenso für die vorherigen Ausführungsbeispiele.

**Fig. 7** zeigt eine weitere Befestigungsmöglichkeit der Strebe 25 an einem Leitring 26, welcher der Ausführungsform gemäß Fig. 1 entspricht, Der Leitring 26 ist C-förmig im Querschnitt und optional als Einlaufdüse ausgebildet und weist einen Befestigungsabschnitt 26a auf, an welchem die Strebe 25 angreift. Damit wird eine - insbesondere im Vergleich zu Fig. 6 - verkürzte axiale Bauweise erreicht.

**Fig. 8** zeigt eine Weiterbildung der Erfindung mit einem Lüfter 27, dem C-förmig ausgebildeten Leitring 26 und Strebe 25, welche dem Ausführungsbeispiel gemäß Fig. 7 entsprechen. In Luftströmungsrichtung hinter dem Lüfter 27 ist im radial äußeren Bereich ein Nachleitapparat 28 angeordnet, welcher an den Streben 25 befestigt bzw. mit diesen integriert ist, Ein derartiger Nachleitapparat 28 ist in der DE 10 2006 037 628 A1 der Anmelderin ausführlich beschrieben und dargestellt: es handelt sich um in Luftströmungsrichtung hinter dem Axiallüfter im Wesentlichen in radialer Richtung verlaufende Strömungsleitelemente, welche die austretende Lüfferströmung beeinflussen.

**Fig. 8a** zeigt einen Schnitt in der Ebene Villa-Vllla durch ein Strömungsleitelement 28a des Nachleitapparates 28, Die Drehrichtung des Lüfters 27 ist durch einen Pfeil U angedeutet.

**Fig. 8b** zeigt einen Schnitt durch das Strömungsleitelement 28a in der Ebene VIIIb-VIIIb. Die Drehrichtung des Lüfters ist durch einen Pfeil U angedeutet. Durch die Ausbildung und Anordnung der Strömungsleitelemente 28a des Nachleitapparates 28 ergibt sich eine Verzögerung der Lüfteraustrittsströmung, verbunden mit einem Druckrückgewinn.

**Fig. 9** zeigt eine weitere Ausführungsform eines Leitringes 30, an welchem ein Bewegungaausgleichselement 31 zur Abdichtung gegenüber einer teilweise dargestellten Lüfterhaube 32 angeordnet ist. Der Leitring 30 weist an seiner Innenseite axial verlaufende, radial nach innen abragende Leitflächen in Form von Rippen 30a auf.

**Fig. 10** zeigt einen Axiallüfter 33 mit einem Mantelring 34, welcher ein freies anströmseitiges Ringende 34a aufweist.

**Fig. 11** zeigt den Zusammenbau und das Zusammenwirken des Leitringes 30 gemäß Fig. 9 und des Lüfters 33 gemäß Fig. 10 in vergrößerter Darstellung. Der etwa C-förmig ausgebildete Leitring 30 bildet mit dem Ringende 34a des Mantelringes 34 einen Umfangsspalt 35 mit einer 180°-Umlenkung. Die in den Umfangsspalt 35 eintretende Strömung, eine Rezirkulationsströmung, ist durch einen Pfeil E und die aus dem Umfangsspalt 35 austretende Luftströmung ist durch einen Pfeil A gekennzeichnet. Die Hauptströmung durch den Lüfter 33 ist durch einen Pfeil S dargestellt. Die Rezirkulationsströmung wird also im Umfangsspalt 35 um 180° umgelenkt. Die eintretende Rezirkulationsströmung gemäß Pfeil E trifft auf die etwa in Axialrichtung verlaufenden und etwa radial vom Leitring 30 abragenden Leitflächen 30a, welche die mit einem Drall behaftete Strömung in axialer Richtung ausrichten, d. h. die Umfangskomponente der Rezirkulationsströmung eliminieren oder zumindest erheblich reduzieren. Damit wird erreicht, dass die aus dem Umfangsspalt 35 austretende Rezirkulationsströmung gemäß Pfeil A weitestgehend drallfrei in die Hauptströmung S eintritt, wodurch Strömungsverluste in diesem Bereich vermieden werden. Der Wirkungsgrad des Lüfters wird somit verbessert.

**Fig. 12** zeigt eine Ansicht in axialer Richtung gemäß den Pfeilen XII-XII in Fig. 9. Man erkennt die vom äußeren Teil des Leitringes 30a in radialer Richtung nach innen abragenden Leitflächen 30a, welche die Rezirkulationsströmung axial ausrichten.

**Fig. 13** zeigt einen abgeänderten Lüfter 36 mit einem Mantelring 37, welcher ein freies, anströmseitiges Ringende 37a aufweist, welches über die Anströmkante 36a der Lüfterschaufeln vorsteht. Auch dieser Lüfter 36 kann mit dem Leitring 30 und den Leitflächen 30a kombiniert werden. In diesem Falle ergibt sich ein geringerer Umfangsspalt als im Ausführungsbeispiel gemäß Fig. 10 bzw. Fig. 11. Dafür weist der Lüfter 33 in Verbindung mit dem etwa bündig abschließenden Leitring 30 eine geringere axiale Tiefe auf und ist insofern bauratimoptimiert.

## Patentansprüche

1. Kühlvorrichtung für ein Kraftfahrzeug mit einer Brennkraftmaschine, umfassend zumindest einen von Luft durchströmbaren Wärmeübertrager (2), zumindest einen in Luftströmungsrichtung (L) hinter dem zumindest einen Wärmeüberträger (2) angeordneten Axiallüfter (4) mit einem umlaufenden Mantelring (6), dem ein ortsfest angeordneter Gleitring (7, 9, 11, 13, 18, 23, 26, 30) zugeordnet ist, sowie eine mit an den zumindest einen Wärmeübertrager (2) anschließende Lüfterhaube (3), wobei zwischen dem Leitring (7, 9, 11, 13, 18, 23, 26, 30) und der mindestens einen Lüfterhaube (3) mindestens ein Bewegungsausgleichselement (8, 9, 10, 12, 14, 20, 24) mit Dichtfunktion angeordnet ist, wobei der Leitring (7, 9, 11, 13, 18, 23, 26, 30) im Querschnitt etwa C-formig ausgebildet und einen Befestigungsabschnitt (7a, 9a, 11a, 13a, 26a) aufweist und der Leitring (7, 9, 11, 13, 18, 23, 26, 30), respektive die Einlaufdüse mit dem vorderen Ringende (34a, 37a) des Mantelringes (34, 37) einen 180°-Umlenkspalt (35) bildet, **dadurch gekennzeichnet, dass** an dem Leitring (7, 9, 11, 13, 18, 23, 26, 30) oder an der Einlaufdüse (30) im Bereich des Umlenkspaltes (35) radial verlaufende Leitflächen (30a) angeordnet sind.

2. Kühlvorrichtung nach Anspruch 1, wobei die Leitflächen Rippen sind.

3. Kühlvorrichtung nach Anspruch 1 oder 2, **dadurch gekennzeichnet, dass** das Bewegungsausgleichselement (8, 9, 10, 12, 14, 20, 24) am Leitring (7, 9, 11, 13, 18, 23, 26, 30) befestigt und an der Lüfterhaube (3) dichtend anliegt.

4. Kühlvarrichtung nach Anspruch 1, 2 oder 3, **dadurch gekennzeichnet, dass** die Lüfterhaube (3) eine Rückwand mit einer ringförmigen Dichtfläche (3b) aufweist.

5. Kühlvorrichtung nach Anspruch 4, **dadurch gekennzeichnet, dass** das Bewegungsausgleichselement (8, 9, 10, 12, 14, 20, 24) eine ringförmige Dichtlippe (8a, 10a, 12a, 14a) aufweist, welche an der ringförmigen Dichtfläche (3b) anliegt,

6. Kühlvorrichtung nach einem der vorhergehenden Ansprüche, **dadurch gekennzeichnet, dass** der Befestigungsabschnitt (7a, 9a) als Klemmabschnitt ausgebildet ist.

7. Kühlvorrichtung nach einem der vorhergehenden Ansprüche 1 bis 6, **dadurch gekennzeichnet, dass** das Bewegungsausgleichselement (8, 9, 10, 12, 14, 20, 24) mit dem Befestigungsabschnitt (11a) eine Schnappverbindung bildet.

8. Kühlvorrichtung nach einem der vorhergehenden Ansprüche 1 bis 6, **dadurch gekennzeichnet, dass** das Bewegungsausgleichselement (8, 9, 10, 12, 14, 20, 24) am Befestigungsabschnitt (13a) durch eine Spannvorrichtung, insbesondere ein Spannband (15) gehalten ist.

9. Kühlvorrichtung nach einem der vorhergehenden Ansprüche, **dadurch gekenntzeichnet**, dass der Gleitring (7, 9, 11, 13, 18, 23, 26, 30) im Wesentlichen bündig mit der Lufteintrittsebene des Lüfters (4) abschließt.

10. Kühlvorrichtung nach einem der Ansprüche 1 bis 9, **dadurch gekennzeichnet, dass** der Leitring (7, 9, 11, 13, 18, 23, 26, 30) als Einlaufdüse ausgebildet ist, in welche ein vorderer Abschnitt des Mantelringes (6) hineinragt.

11. Kühlvorrichtung nach Anspruch 10, **dadurch gekennzeichnet, dass** die in Luftströmungsrichtung hinter dem Axiallüfter im Wesentlichen in radialer Richtung verlaufende Strömungselemente in Streben (25) integriert ist, wobei die Streben den Leitring über einen Befestigungsabschnitt an dem Motorblock befestigen.

12. Kühlvorrichtung nach einem der vorhergehenden Ansprüche, **dadurch gekennzeichnet, dass** das Bewegungsausgleichselement (8, 9, 10, 12, 14, 20, 24) als ringförmiges, elastisches Dichtelement (8, 10, 12, 14, 20, 24) ausgebildet ist.

13. Kühlvorrichtung nach Anspruch 12, **dadurch gekennzeichnet, dass** der Leitring (7, 9, 11, 13, 18, 23, 26, 30) respektive die Einlaufdüse eine radial außen und eine radial innen angeordnete Ringfläche aufweist und dass die Leifflächen (30a) von der äußeren Ringfläche nach innen abragen.

## Claims

1. A cooling device for a motor vehicle having an internal combustion engine, said cooling device comprising at least one heat exchanger (2), through which air can flow, at least one axial fan (4) which is arranged after the at least one heat exchanger (2) in the direction of air flow (L) and which has a peripheral outer ring (6) assigned a stationary guide ring (7, 9, 11, 13, 18, 23, 26, 30), and also a fan shroud (3) connecting to the at least one heat exchanger (2), wherein, between the guide ring (7, 9, 11, 13, 18, 23, 26, 30) and the at least one fan shroud (3), at least one movement compensation element (8, 9, 10, 12, 14, 20, 24) with a sealing function is arranged, wherein the guide ring (7, 9, 11, 13, 18, 23, 26, 30) is approximately C-shaped in cross section and has a fastening portion (7a, 9a, 11a, 13a, 26a) and the guide ring (7, 9, 11, 13, 18, 23, 26, 30), or the intake nozzle, forms a 180° deflection gap (35) with the front end (34a, 37a) of the outer ring (34, 37), **characterised in that** radially running guide surfaces (30a) are arranged on the guide ring (7, 9, 11, 13, 18, 23, 26, 30) or on the intake nozzle (30) in the region of the deflection gap (35).

2. The cooling device according to claim 1, wherein the guide surfaces are ribs.

3. The cooling device according to claim 1 or 2, **characterised in that** the movement compensation element (8, 9, 10, 12, 14, 20, 24) is fastened to the guide ring (7, 9, 11, 13, 18, 23, 26, 30) and bears tightly against the fan shroud (3).

4. The cooling device according to claim 1, 2 or 3, **characterised in that** the fan shroud (3) has a rear wall with an annular sealing surface (3b).

5. The cooling device according to claim 4, **characterised in that** the movement compensation element (8, 9, 10, 12, 14, 20, 24) has an annular sealing lip (8a, 10a, 12a, 14a), which bears against the annular sealing surface (3b).

6. The cooling device according to one of the preceding claims, **characterised in that** the fastening portion (7a, 9a) is formed as a clamping portion.

7. The cooling device according to one of preceding claims 1 to 6, **characterised in that** the movement compensation element (8, 9, 10, 12, 14, 20, 24) forms a snap-fit connection together with the fastening portion (11a).

8. The cooling device according to one of preceding claims 1 to 6, **characterised in that** the movement compensation element (8, 9, 10, 12, 14, 20, 24) is held on the fastening portion (13a) by a retaining device, in particular a retaining band (15).

9. The cooling device according to one of the preceding claims, **characterised in that** the guide ring (7, 9, 11, 13, 18, 23, 26, 30) terminates substantially flush with the air entry plane of the fan (4).

10. The cooling device according to one of claims 1 to 9, **characterised in that** the guide ring (7, 9, 11, 13, 18, 23, 26, 30) is formed as an intake nozzle, into which a front portion of the outer ring (6) protrudes.

11. The cooling device according to claim 10, **characterised in that** the flow elements running substantially in a radial direction after the axial fan in the direction of air flow is integrated in struts (25), wherein the struts fasten the guide ring via a fastening portion to the engine block.

12. The cooling device according to one of the preceding claims, **characterised in that** the movement compensation element (8, 9, 10, 12, 14, 20, 24) is formed as an annular resilient sealing element (8, 10, 12, 14, 20, 24) .

13. The cooling device according to claim 12 **characterised in that** the guide ring (7, 9, 11, 13, 18, 23, 26, 30) or the intake nozzle has a radially outwardly arranged annular surface and a radially inwardly arranged annular surface, and **in that** the guide surfaces (30a) protrude inwardly from the outer ring surface.

## Revendications

1. Dispositif de refroidissement pour un véhicule automobile équipé d'un moteur à combustion interne, comprenant au moins un échangeur de chaleur (2) traversé par de l'air, au moins un ventilateur axial (4) disposé, dans la direction d'écoulement de l'air (L), derrière l'échangeur de chaleur (2) au moins au nombre de un, ledit ventilateur axial comprenant une virole circulaire (6) à laquelle est associé un anneau déflecteur (7, 9, 11, 13, 18, 23, 26, 30) disposé fixement, ainsi qu'un capot de ventilateur (3) se raccordant à l'échangeur de chaleur (2) au moins au nombre de un, où au moins un élément de compensation de mouvement (8, 9, 10, 12, 14, 20, 24) ayant une fonction d'étanchéité est disposé entre l'anneau déflecteur (7, 9, 11, 13, 18, 23, 26, 30) et le capot (3) du ventilateur au moins au nombre de un, où l'anneau déflecteur (7, 9, 11, 13, 18, 23, 26, 30) est configuré, en section, à peu près en forme de C et présente une partie de fixation (7a, 9a, 11a, 13a, 26a), et l'anneau déflecteur (7, 9, 11, 13, 18, 23, 26, 30), respectivement la buse d'entrée, forme, avec l'extrémité annulaire avant (34a, 37a) de la virole (34, 37), un intervalle de retour de flux (35) de 180°, **caractérisé en ce que** des surfaces déflectrices (30a) s'étendant radialement dans la zone de l'intervalle de retour de flux (35) sont disposées sur l'anneau déflecteur (7, 9, 11, 13, 18, 23, 26, 30) ou sur la buse d'entrée (30).

2. Dispositif de refroidissement selon la revendication 1, où les surfaces déflectrices sont des ailettes.

3. Dispositif de refroidissement selon la revendication 1 ou 2, **caractérisé en ce que** l'élément de compensation de mouvement (8, 9, 10, 12, 14, 20, 24) est fixé sur l'anneau déflecteur (7, 9, 11, 13, 18, 23, 26, 30) et vient en appui, de façon étanche, sur le capot (3) du ventilateur.

4. Dispositif de refroidissement selon la revendication 1, 2 ou 3, **caractérisé en ce que** le capot (3) du ventilateur présente une paroi arrière ayant une surface d'étanchéité (3b) de forme annulaire.

5. Dispositif de refroidissement selon la revendication 4, **caractérisé en ce que** l'élément de compensation de mouvement (8, 9, 10, 12, 14, 20, 24) présente une lèvre d'étanchéité (8a, 10a, 12a, 14a) de forme annulaire, lèvre d'étanchéité qui s'applique sur la surface d'étanchéité (3b) de forme annulaire.

6. Dispositif de refroidissement selon l'une quelconque des revendications précédentes, **caractérisé en ce que** la partie de fixation (7a, 9a) est configurée comme une partie de serrage.

7. Dispositif de refroidissement selon l'une quelconque des revendications précédentes 1 à 6, **caractérisé en ce que** l'élément de compensation de mouvement (8, 9, 10, 12, 14, 20, 24) forme, avec la partie de fixation (11a), un assemblage par encliquetage.

8. Dispositif de refroidissement selon l'une quelconque des revendications précédentes 1 à 6, **caractérisé en ce que** l'élément de compensation de mouvement (8, 9, 10, 12, 14, 20, 24) est tenu, au niveau de la partie de fixation (13a), par un dispositif de serrage, en particulier par une bande de serrage (15).

9. Dispositif de refroidissement selon l'une quelconque des revendications précédentes, **caractérisé en ce que** l'anneau déflecteur (7, 9, 11, 13, 18, 23, 26, 30) se termine pratiquement au même niveau que le plan d'entrée d'air du ventilateur (4).

10. Dispositif de refroidissement selon l'une quelconque des revendications 1 à 9, **caractérisé en ce que** l'anneau déflecteur (7, 9, 11, 13, 18, 23, 26, 30) est configuré comme une buse d'entrée à l'intérieur de laquelle pénètre une partie avant de la virole (6).

11. Dispositif de refroidissement selon la revendication 10, **caractérisé en ce que**, dans la direction d'écoulement de l'air, les éléments d'écoulement s'étendant sensiblement dans la direction radiale, derrière le ventilateur axial, sont intégrés dans des barres supports (25), où les barres supports fixent l'anneau déflecteur sur le bloc-moteur, via une partie de fixation.

12. Dispositif de refroidissement selon l'une quelconque des revendications précédentes, **caractérisé en ce que** l'élément de compensation de mouvement (8, 9, 10, 12, 14, 20, 24) est configuré comme un élément d'étanchéité (8, 10, 12, 14, 20, 24) élastique et de forme annulaire.

13. Dispositif de refroidissement selon la revendication 12, **caractérisé en ce que** l'anneau déflecteur (7, 9, 11, 13, 18, 23, 26, 30), respectivement la buse d'entrée, présente une surface annulaire disposée extérieurement dans le sens radial et intérieurement dans le sens radial, et **en ce que** les surfaces déflectrices (30a) sont en saillie vers l'intérieur, à partir de la surface annulaire extérieure.
